# FASCICULE DE BREVET EUROPEEN

(11) **EP 0 385 896 B1**
(45) Date de publication et mention de la délivrance du brevet: **11.11.1992**
(21) Numéro de dépôt: 90420113.4
(22) Date de dépôt: 01.03.1990
(51) Int. Cl.: B05B 11/00, B65D 83/14

(54) **Corps de distributeur, distributeur comportant un tel corps et dôme correspondant**
Dosenkörper einer Abgabevorrichtung, Abgabevorrichtung mit einem solchen Dosenkörper und dessen Haube
Dispenser body, dispenser having such a body and cap therefor

(30) Priorité: 02.03.1989 FR 8903414
(43) Date de publication de la demande: 05.09.1990
(73) Titulaire: CEBAL S.A., F-92115 Clichy (FR)
(72) Inventeur: Godard, Jacques, F-57200 Sarreguemines (FR); Schneider, Bernard, F-51800 Sainte-Menehould (FR)
(74) Mandataire: Vanlaer, Marcel

(56) Documents cités:
- EP-A- 0 193 054
- FR-A- 1 452 438
- FR-A- 2 537 550

## Description

La présente invention concerne un corps de distributeur préassemblé, sur lequel on fixera des moyens de distribution consistant typiquement en une valve pour aérosol ou en une pompe surmontée d'une buse de distribution d'un produit liquide ou crémeux. L'invention concerne aussi les distributeurs comportant un tel corps et le dôme utilisé.

Comme l'indique le document FR-A-2606686, on connaît déjà un boîtier distributeur métallique du type aérosol réalisé en une seule pièce par filage par choc à partir d'une pastille d'aluminium ou alliage, puis par formage de l'extrémité supérieure ouverte de son corps cylindrique en une partie rétreinte ou dôme habituellement surmontée d'un bord roulé. Ce boîtier sera ensuite rempli de produit liquide ou crémeux, et la valve de distribution sera fixée à son sommet par sertissage de la coupelle de fixation de cette valve autour du bord roulé précédent. Dans cette conception, le rétreint de l'extrémité supérieure fait en plusieurs passes est compliqué.

Un corps de boitier selon le préambule de la revendication 1 et un dôme annulaire selon le préambule de la revendication 22 sont également connus du document FR-A-2735550.

Il existe par ailleurs des boîtiers typiquement en fer blanc dont le corps est cylindrique, le fond étant serti, et la coupelle de fixation de la valve étant elle-même sertie à l'extrémité supérieure du corps après le remplissage de produit.

Ces sertissages métal/métal entraînent malgré les revêtements des risques de corrosion.

La demanderesse a cherché à mettre au point un corps de distributeur de fabrication plus facile et ne conduisant pas à des risques de corrosion liés à son assemblage en distributeur.

### EXPOSE DE L'INVENTION

L'invention a pour premier objet un corps de distributeur selon la revendication 1 consistant en un boîtier qui comporte un fond et une paroi latérale, et en un dôme fixé de façon étanche à l'extrémité supérieure de ladite paroi latérale du boîtier. Selon l'invention, ce dôme est en matière plastique et comporte un voile annulaire d'épaisseur minimale comprise entre 1,2 et 4 mm ainsi que deux portions annulaires inférieure et supérieure permettant la fixation de ce dôme respectivement sur ladite paroi latérale par emboîtage axial direct de ladite portion inférieure, et à des moyens de distribution, lesdites portions de fixation prolongeant et encadrant ledit voile annulaire.
Ce dôme en matière plastique est rigide et son épaisseur est choisie pour qu'il résiste à la fois aux chocs de manipulation et à la pression interne lorsqu'il s'agit d'un corps pour distributeur d'aérosol. Le dôme est en lui-même une pièce moulée simple à fabriquer et légère, sa forme épanouie à la base permet d'employer un corps tubulaire de boîtier ou une paroi latérale de boîtier, dont l'extrémité supérieure est faiblement rétreinte en une portion annulaire habituellement droite, c'est-à-dire de génératrices de directions axiales, ou en une portion portant un bord roulé.

Par rapport au cas d'un boîtier métallique réalisé en une seule pièce avec rétreint en dôme de son extrémité supérieure, l'épaisseur de la paroi latérale d'un boîtier métallique d'un corps de distribution selon l'invention peut n'être ainsi que 0,5 fois à 0,65 fois ce qu'elle doît être dans ce cas connu d'un dôme monobloc rétreint pour résister à une pression donnée, ce qui est un résultat surprenant et d'un grand avantage économique. Dans le cas d'un boîtier avec dôme rétreint de l'art antérieur, l'épaisseur de la paroi, ou tout au moins l'épaisseur de sa partie haute, est en effet prévue en fonction de la déformation avec rétreint, et cette épaisseur est alors typiquement 1,5 à 1,8 fois l'épaisseur qui serait nécessaire pour résister à la seule pression. Le rétreint faible de l'extrémité du boîtier dans le cas de l'invention permet d'éviter le supplément d'épaisseur ainsi lié à la déformation avec rétreint important et procure une économie de métal surprenante.
Le boîtier peut aussi être en matière plastique. Dans le corps de distribution préassemblé et dans le distributeur obtenu avec ce corps, il n'y a plus que des assemblages étanches métal/plastique et éventuellement plastique/plastique, ce qui élimine les risques de corrosion qui étaient liés aux sertissages métal/métal dans l'art antérieur.

Dans toute la description, "axial" concerne la direction de l'axe du corps tubulaire ou de la paroi latérale du distributeur supposé debout, de sorte que "le haut" et le "bas" sont respectivement tournés vers les moyens de distribution et vers le fond du boîtir. "Métal/plastique" se réfère à des matériaux multicouches comprenant au moins une couche métallique et une couche superficielle en matière plastique.

Le dôme en matière plastique est fixé de façon étanche sur l'extrémité supérieure du corps tubulaire du boîtier, selon des méthodes bien adaptées à la fabrication en série et relevant des principes suivants : collage; soudage d'une pièce de liaison; réalisation d'un verrou en matière plastique soit par injection à l'intérieur du bord roulé surmontant le corps tubulaire, soit par soudage par rotation (= par friction) d'une pièce en matière plastique emprisonnée par ledit bord roulé; soudage par friction sur l'extrémité supérieure du boîtier dans le cas d'un boîtier en matière plastique. Ces diverses méthodes et les dispositions qui en résultent seront illustrées par les exemples. On obtient ainsi, selon une variété de modalités d'exécution des corps de distributeurs dont les extrémités supérieures seront fixées de façon étanche à la coupelle de fixation de la valve ou de la pompe de distribution, typiquement par sertissage sur l'extrémité supérieure renflée extérieurement du dôme annulaire.

Le dôme annulaire est habituellement en l'une des matières du groupe formé par : les polyamides, les polycarbonates, les polyesters, le polyacétal, le polypropylène et le polyéthylène.

Pour satisfaire à l'impératif de résistance à la pression interne dans le cas des aérosols, par exemple une pression interne de 1,2 MPa, ou à celui de résistance à la dépression dans le cas de distributeurs équipés d'une pompe sans retour d'air, le voile annulaire du dôme annulaire a une épaisseur minimale de préférence comprise entre 1,5 et 3 mm, et de préférence encore comprise entre 1,7 et 2,5 mm.

La réalisation par moulage du dôme permet d'obtenir facilement un voile annulaire dissymétrique, la géométrie du dôme étant alors adaptée à une distribution de direction oblique ou latérale. Un exemple est donné à ce sujet.

Dans le cas fréquent d'un boîtier métallique, celui-ci est typiquement en aluminium ou alliage ou en fer blanc, l'un comme l'autre pouvant être revêtu de matière plastique et/ou de vernis et il s'agit typiquement soit d'un boîtier à fond métallique monobloc filé ou embouti ou embouti-étiré, soit d'un boîtier à fond métallique serti étanche.

Pour tous les cas qui précèdent et typiquement dans le cas d'un boîtier métallique en Al ou alliage d'Al, le rétreint de l'extrémité supérieure du corps tubulaire correspond typiquement à une différence entre diamètre hors-tout du corps et diamètre intérieur de son ouverture supérieure réduite, allant de 4 mm à au plus 12 mm, et l'épaisseur de la paroi latérale est réduite comme déjà indiqué, correspondant comme suit au diamètre extérieur de cette paroi, les épaisseurs entre parenthèses concernant un corps tubulaire filé de l'art antérieur :
. ⌀ 33mm à < 47 mm : épaisseur 0,15 à 0,20 mm (0,30 à 0,35 mm)
. ⌀ 47mm à < 55 mm : épaisseur 0,20 à 0,25 mm (0,35 à 0,4 mm)
. ⌀ 55mm à 80 mm : épaisseur 0,25 à 0,35 mm (0,4 à 0,6 mm).

Ces valeurs de rétreint et d'épaisseur sont également valables pour les boîtiers en fer blanc utilisés selon l'invention.

Le faible rétreint et l'économie de métal remarquable qui lui est associée sont des avantages considérables de la nouvelle structure du corps de distributeur selon l'invention.

Pour les corps utilisés dans des distributeurs à pompe, on peut associer à un boîtier sans fond métallique ou métal/plastique ou en matière plastique un pied rapporté soit étanche, soit laissant passer de l'air lorsqu'on utilise un piston glissant. Un pied rapporté particulièrement intéressant est décrit dans l'Exemple 10.

L'invention a pour deuxième objet un distributeur selon la revendication 17 comportant un corps de distributeur avec dôme annulaire en matière plastique selon l'invention, selon l'un quelconque de ses modes de réalisation, ainsi que des moyens de distribution comprenant soit une valve de distribution d'un aérosol, soit une pompe à reprise d'air faible ou nulle équipée d'une buse de distribution ou de pulvérisation d'un liquide ou d'une crème, la collerette ou coupelle de fixation de ladite valve ou pompe étant sertie de façon étanche sur l'extrémité supérieure renflée extérieurement dudit dôme annulaire.

Les types principaux de distributeurs selon l'invention sont ainsi :
- des distributeurs à valve de distribution d'un produit aérosol, le boîtier du corps de distributeur ayant un fond étanche monobloc ou serti, d'une rigidité suffisante;
- des distributeurs à pompe, la pompe étant de préférence sans retour d'air pour une meilleure conservation des produits :

a) le boîtier du corps n'ayant pas de fond ou un fond rapporté (= fond serti ou pied rapporté) qui laisse passer l'air, ce boîtier comprenant un piston glissant qui est introduit par l'extrémité inférieure du boîtier avant la mise en place éventuelle du fond;
b) le boîtier du corps ayant un fond pas ou peu démontable et laissant passer l'air, ce boîtier étant métallique ou métal/plastique et son fond étant habituellement monobloc (boîtier embouti et étiré), ce boîtier comprenant un piston glissant qui y a été introduit par son extrémité haute, cette extrémité ayant ensuite été rétreinte pour l'emboîtage de fixation du dôme annulaire en matière plastique;
c) le boîtier du corps ayant un fond étanche, non démontable ou un fond rapporté étanche, le pompage se faisant à volume intérieur fixe du distributeur, et la tubulure ou l'orifice d'aspiration de la pompe étant munie d'un tube plongeur, cette pompe est une pompe sans retour d'air.

On remarque que lorsque le boîtier comporte un pied rapporté, le remplissage du produit peut se faire par l'extrémité inférieure du corps : avant mise en place du piston puis du pied rapporté dans le cas (a), avant la seule mise en place du pied rapporté dans le dernier cas (c), les moyens de distribution étant déjà fixés par sertissage. Le remplissage par l'orifice supérieur du dôme est nécessaire ou habituel dans tous les autres cas, il peut être pratiqué aussi dans les cas précédents (a) et (c) après fixation du pied rapporté.

L'invention a enfin pour troisième objet le dôme annulaire lui-même selon la revendication 22, qui a une structure particulièrement adaptée à sa fixation sur le corps tubulaire et à la fixation des moyens de distribution du distributeur. Son extrémité supérieure annulaire est renflée extérieurement, formant une bague de sertissage, et sa portion d'extrémité inférieure est plus large et comporte une gorge annulaire ouverte, de profil en partie au moins semi-circulaire, permettant d'emboîter le bord roulé d'un boîtier. Son voile annulaire a une épaisseur minimale comprise entre 1,2 et 4 mm et est encadré par l'extrémité supérieure renflée et par la portion d'extrémité inférieure. La portion d'extrémité inférieure peut comporter, à la place d'une gorge, une jupe comportant une surface intérieure verticale annulaire qui permet d'emboîter, avec un jeu typiquement inférieur à 0,1 mm au diamètre, la portion annulaire rétreinte droite du corps tubulaire en matière plastique ou en métal revêtu extérieurement de matière plastique d'un boîtier, pour sa liaison étanche à cette portion d'extrémité par collage ou par soudage (typiquement par induction, ultrasons ou rotation). Le dôme annulaire a de façon typique une épaisseur minimale de valeur annulaire comprise entre 1,5 et 3 mm, et de préférence entre 1,7 et 2,5 mm, et est en l'une des matières plastiques indiquées précédemment, le choix du polyéthylène conduisant à choisir de préférence ses variétés à haute ou moyenne densité.

### AVANTAGES DE L'INVENTION

Ils sont résumés comme suit :
. faible rétreint du corps tubulaire métallique quel que soit le diamètre de fixation de la valve ou pompe, le dôme en matière plastique faisant l'essentiel de la réduction entre diamètre du corps tubulaire et ce diamètre de fixation;
. fabrication plus facile et plus économique du boîtier, que ce soit avec la solution filée ou avec les autres solutions décrites;
. standardisation du boîtier quand le diamètre de fixation de la valve varie, le dôme étant seul adapté;
. forte réduction de l'épaisseur de la paroi latérale du boîtier, typiquement de 35 à 50% relatif;
. forte réduction des risques de corrosion à l'endroit des fixations étanches, des contacts locaux matière plastique/métal étant seuls possibles;
. simplicité et fiabilité des méthodes d'assemblage;
. simplicité de fabrication du boîtier métallique ou en matière plastique ou métal/plastique, en utilisant un pied rapporté spécial, dans le cas d'un distributeur à pompe.

Tous ces avantages sont liés à la dissociation entre les rôles des divers éléments du distributeur opérée par l'invention. Le dôme résiste à la pression interne ou externe et opère la variation de diamètre entre boîtier et moyen de distribution. Le corps tubulaire du boîtier résiste à cette même pression, avec un fond monobloc ou rapporté. Les fixations étanches sont de préférence métal/plastique.

### EXEMPLES

. La figure 1 représente un corps de distributeur selon l'invention, en coupe axiale.
. La figure 2 représente un distributeur à pompe obtenu à partir d'un corps de distributeur du même type, en coupe axiale.

La figure 3 représente un distributeur à pompe à piston glissant obtenu à partir d'un autre corps préassemblé, les moyens de distribution n'étant pas coupés et le corps du distributeur étant représenté selon deux demi-coupes axiales : à droite dans l'état rempli et à gauche dans l'état vidé en fin d'utilisation.
. Les figures 4 à 6 représentent différents modes d'assemblage étanche du boîtier et du dôme du corps de distributeur, en demi-coupe axiale.
. La figure 7 représente un corps de distributeur, dont le dôme est muni sur sa face envers d'un insert formant barrière pour les parfums, en demi-coupe axiale.
. La figure 8 représente l'assemblage étanche d'un boîtier en matière plastique et d'un dôme, en demi-coupe axiale, ainsi que le cas où ce boîtier est métallique.
. La figure 9 représente l'assemblage d'un autre boîtier en matière plastique et d'un dôme, en demi-coupe axiale.
. La figure 10 représente le bas d'un boîtier muni d'un pied rapporté spécial, en demi-coupe axiale.
. La figure 11 représente un dôme à ouverture de sortie latérale, en coupe axiale.

### Exemple 1

La pièce (dôme+boîtier) 1 ou corps de distributeur 1 de la figure 1 comprend un dôme 2 en polyéthylène haute densité (PE.HD) et un boîtier 3 en alliage d'aluminium à fond 4 monobloc obtenu par emboutissage-étirage.
Le dôme 2 comprend à son extrémité supérieure un renflement extérieur 7 de diamètre extérieur 20 mm constituant une bague de sertissage 7 des moyens de distribution. Il comprend encore au-dessous de cette bague 7 un voile 8 d'épaisseur 2,3mm sensiblement constante puis une portion circulaire inférieure élargie 9, de diamètre extérieur 45 mm et de diamètre intérieur 39 mm, comportant à son extrémité une gorge circulaire ouverte 10 de profil hémi-circulaire de rayon 1,5mm en section axiale et de diamètre moyen 42mm. La hauteur totale du dôme 2 est de 18mm.
Le boîtier 3 a une épaisseur de corps cylindrique 5 de 0,25mm et une ouverture 11 rétreinte de diamètre 36,5mm surmontée d'un bord roulé 12 sur environ 150° de rayon extérieur 1,3mm. La fixation du dôme 2 au bord roulé 12 a été faite par oxydation de surface de la gorge circulaire 10 du dôme 2 (traitement Corona) et collage à la colle cyanoacrylate de cette gorge 10 emboîtée sur le bord roulé 12 et maintenue en appui un peu plus de 30 secondes pendant le séchage de la colle. La technique de collage employée résulte d'essais décrits ci-après.

D'autres méthodes connues de traitement de surface de la gorge en matière plastique 10 peuvent être employées, par exemple un traitement à la flamme ou avec une électrode de forme (effet Corona).

Le boîtier 3 est destiné à une application aérosol et son fond 4 comporte un orifice d'introduction d'un gaz propulseur sous pression et un bouchon 13 de bouchage étanche de cet orifice.

### Essais de collage

La disposition précédente (figure 1) a fait l'objet d'un ensemble d'essais de collage, concernant des dômes de différentes matières :
. PA 12 (= Rilsan ®)
. PA 6 (= Nylon ®)
. PE-HD
. PE linéaire

ces dômes étant collés sur des bords roulés d'extrémité supérieure de boîtiers en alliage d'aluminium, avec des familles de colle :
. une colle silicone "Rhodorseal 5552" ( (R))
. 3 colles cyanoacrylate :
n° 406 Loctite (®)
n° 202 Cyanolit (®)
n° 208 Cyanolit (®).

Les observations effectuées peuvent être résumées comme suit : les surfaces en matière plastique doivent être de préférence préparées par oxydation superficielle telle que flammage ou effet Corona, et les surfaces en aluminium doivent de préférence être préalablement vernies, ces colles ne donnant pas une adhésion satisfaisante sur l'aluminium nu. La colle au silicone nécessite des temps de pressage de 1 à 2 min et des temps de séchage à l'ambiante supérieurs à 24 h. Les trois colles cyanoacrylate donnent des résultats voisins : les temps de pressage peuvent être limités à 5 à 10 secondes, et les pièces peuvent être manipulées après 30 secondes à 1 minute à la température ambiante. Ces colles cyanoacrylate sont donc bien préférables pour l'application industrielle.

### Exemple 2

Un corps de distributeur 1 identique au corps 1 de la figure 1 à l'exception du fond 40 de son boîtier 53 qui est étanche, a été utilisé pour fabriquer un distributeur à pompe 14 (figure 2). On a pour cela serti avec un joint d'étanchéité 150 la coupelle métallique de fixation 15 de la pompe 16, qui est ici surmontée d'un diffuseur 17 sur l'extrémité supérieure renflée 7 du dôme 2. Cette pompe 16 est ici une pompe sans retour d'air, c'està-dire sans communication entre l'intérieur et l'extérieur du récipient comme connu par les documents EP-A-0143183 et EP- A- 0251863, ce qui permet une bonne conservation du produit contenu. Pour obtenir une distribution satisfaisante du liquide ou de la crème qui est contenue dans le distributeur, la tubulure d'entrée de la pompe 16 est munie d'un tube plongeur 43 descendant jusque vers le fond 40 du boîtier 3 le plein initial du produit contenu étant limité à 70% du volume intérieur. En effet, des essais ont montré que, avec des pleins de 80% et plus, les pompes sans retour d'air utilisées ne fonctionnent pas de façon satisfaisante, et que avec des pleins de 70%, le fonctionnement était toujours satisfaisant. Ces essais permettent de conclure qu'un maximum de remplissage de 75% doit être respecté dans le champ d'application de la présente invention (capacités typiquement inférieures à 1 litre) pour obtenir des distributions sans incident, les remplissages préférés étant de 60 à 75%.

### Exemple 2 bis

Un autre corps de distributeur, identique au corps 100 du deuxième exemple est utilisé pour obtenir un distributeur 14′ de produit aérosol selon la modification suivante (fig. 2) : la pompe 16 est remplacée par une valve 16′ pour aérosol fixée sur l'extrémité renflée 7 du dôme 2 par sertissage de sa coupelle de fixation qui est semblable à la coupelle 15 de la pompe. Le corps de distributeur 1 peut ainsi avoir, tel qu'il est, deux types d'usage.

### Exemple 3

On a pris une ébauche de boîtier 44 emboutie-étirée identique à celle utilisée pour le boîtier 3 de la figure 1, de diamètre extérieur 45 mm et ayant sur son fond 4 monobloc un orifice traversant 130 servant ici de passage d'air pour l'utilisation. On a introduit par le haut de cette ébauche de boîtier 44 un piston glissant 45 et on l'a repoussé jusqu'au fond 4 de cette ébauche 44. La face supérieure de ce piston 45 comporte un puits 46 enveloppant d'assez près la pompe 16 en fin d'utilisation, assurant un bon vidage de liquide. Le piston 45 étant ainsi introduit, on a rétreint l'extrémité supérieure de l'ébauche 44 en une portion cylindrique circulaire 47 de diamètre 40 mm et de hauteur 10 mm, obtenant le boîtier 3 utilisé pour le corps préassemblé 100.
On a par ailleurs préparé par moulage un dôme annulaire 122 en PA12, dont l'extrémité supérieure 7 ainsi que l'épaisseur et l'inclinaison du voile annulaire 8 sont géométriquement semblables à celles du dôme 2 des figures 1 et 2, et dont la portion inférieure de fixation 48 consiste en une jupe circulaire droite d'extrémité 48 dont la surface cylindrique intérieure 49 de diamètre 40,1 mm s'emboîte avec un faible jeu autour de l'extrémité rétreinte 47 du boîtier 3.
On a ensuite collé à la colle cyanoacrylate le dôme 122 sur l'extrémité rétreinte 47 du boîtier, selon la technique décrite dans l'Exemple 1, obtenant le corps de distributeur préassemblé 200.
Après remplissage avec de l'eau, on a fixé par sertissage sur l'extrémité 7 du dôme 122 une pompe sans retour d'air 16 identique à celle de la figure 2, comme dans l'Exemple 2. Cette pompe 16 est du type "VP7" des Etablissements VALOIS (France).
Le vidage du distributeur obtenu 140 par actionnement de la pompe 16 en agissant sur le diffuseur 17 qui la surmonte a été obtenu sans aucune difficulté, la découpe du distributeur 140 vidé a permis de constater la position finale du piston glissant 45, dont l'avant 50 s'emboîte avec un jeu faible à l'intérieur du rétreint 47 et du voile 8 du dôme 122 et enveloppe la pompe 16, procurant un vidage à mieux que 97%.

### Exemples 4 à 6

Diverses méthodes sont utilisables en fabrication de série pour la fixation du dôme 2 au boîtier 3. Les méthodes qui concernent les boîtiers métalliques, typiquement en aluminium ou en fer-blanc d'épaisseur 0,2mm à 0,6mm, les distributeurs étant pressurisés ou non, sont commentés ci-après en relation avec les figures 3 à 5.
. La figure 4 représente la fixation d'un dôme 2 de même géométrie que dans les trois premiers exemples, sur un boîtier identique au boîtier de la figure 1 à l'aide d'une pièce annulaire de liaison 18 compatible à la fois avec la matière plastique du dôme 2 -ici du PE.HD- et le métal du boîtier 3 -ici de l'aluminium faiblement allié-. Cette pièce 18 d'épaisseur 0,2mm est en complexe contenant la même polyoléfine que celle du dôme 2, c'est-à-dire du PE, et de l'EAA; son bord extérieur est encliqueté sur l'extrémité du bord roulé 12, et après la mise en place du dôme 2 venant s'appliquer par sa gorge circulaire 10 sur la pièce de liaison 18, le soudage est effectué par l'une des méthodes suivantes : par induction haute fréquence, par rotation, ou encore par ultrasons en modifiant la forme du dôme pour l'appui du transducteur ultrasonore.
. Sur la figure 5 on voit que le dôme 2, mis en place par sa gorge circulaire 10 sur le bord roulé 12 du boîtier 3, a une extrémité de gorge circulaire 10 dépassant d'environ 1 mm l'extrémité du bord roulé 12, sans obstruer l'intérieur de ce bord roulé 12. Par injection annulaire de matière plastique de même nature que celle du dôme, ici du PE, on remplit au moins partiellement la cavité intérieure du bord roulé 12 en faisant fondre partiellement la jupe extérieure 19 du dôme 2 bordant l'extrémité de la gorge circulaire 10, cette jupe 19 ayant à cet endroit 1 mm d'épaisseur. On obtient une liaison soudée étanche de bonne qualité qui prolonge la jupe 19. De façon générale, l'extrémité 19 du dôme 2 ainsi solidarisée par le moulage doit venir au voisinage de l'extrémité du bord roulé, soit moins de 0,5 mm avant cette extrémité ou un peu plus loin laissant au moins 1mm de passage vers l'intérieur du bord roulé 12.
. Le mode de fixation de la figure 6 utilise une pièce annulaire de forme 20 en matière plastique de même nature que celle du dôme 2, dont le haut n'est pas représenté, cette pièce 20 étant mise en place sur l'épaule ou portion rétreinte 21 du boîtier située avant le roulage de son bord d'extrémité. Cette pièce 20, ici en PE comme le dôme 2, comporte une base 22 s'appuyant sur cette épaule 21 du boîtier 3, une portion supérieure 23 qui va être sertie comme représenté par le roulage 12 du bord d'extrémité supérieure du boîtier 3, ainsi que une ou plusieurs surfaces, ici les deux surfaces verticale 24 et horizontale 25, venant au contact de la jupe extérieure 19 du dôme 2. Les mises en place de la pièce de forme 20, du bord roulé 12 et du dôme 2 étant faites, la fixation étanche est effectuée par soudage par rotation des portées annulaires 24 et 25 contre la portion annulaire 26 du dôme 2. La fixation peut aussi être faite en soudage par induction HF ou par ultrasons.

### Exemple 7

Avant sa fixation sur un boîtier 3, le dôme 2 (fig.7) de même géométrie que les dômes 2 précédents, a été muni lors de son moulage d'une rondelle annulaire 27 à effet barrière. Cette rondelle 27 est soudée à la face envers 28 du dôme 2 par une grande face 29 et retenue à sa base par un petit bourrelet annulaire de matière plastique 30. Elle a en général des couches de surface en polyoléfine compatible avec la polyoléfine du dôme et une couche intermédiaire en AI ou en matière plastique barrière. On a utilisé ici pour la rondelle 27 un complexe métalloplastique d'épaisseur 0,28mm comprenant 5 couches, soit 2 couches extérieures en PE-BD chacune d'épaisseur 90 µm, encadrant 2 couches intermédiaires de 30 µm en adhésif copolymère à base d'EAA avec une couche centrale d'aluminium d'épaisseur 40 µm.

### Exemple 8 (fig.8)

Le boîtier 3 de la figure 8 est en matière plastique, ici du PE-HD d'épaisseur 0,6 mm dans sa partie cylindrique. Ce boîtier moulé 3 présente une extrémité supérieure cylindrique 47 de diamètre extérieur réduit 40mm, tandis que le dôme 112 comporte à son extrémité inférieure une jupe droite 48 dont la surface intérieure cylindrique de diamètre 39,8mm vient emboîter avec serrage l'extrémité 47. La fixation est alors faite en soudage par rotation (soudage par friction).
En variante, la fixation est faite par collage, la jupe droite 19 ayant un diamètre de 40,2mm et l'extrémité 47 comportant de préférence de légères dépressions de rétention de la colle, dépressions reliées entre elles par des creux formant ponts et de profondeur typique 0,03 à 0,08 mm.

### Exemple 8 bis(fig.8)

La même structure est utilisée pour la fixation d'un dôme en matière plastique 122 sur l'extrémité rétreinte 47 d'un boîtier métallique 3. Un anneau de liaison 118 de même nature que la pièce de liaison 18 de l'Exemple 4 (fig.4) est alors placé autour de l'extrémité 47 et le soudage est effectué typiquement par induction HF ou par rotation. Le diamètre intérieur de la jupe 48 du dôme 122 et l'épaisseur de l'anneau ou bracelet 118 sont choisis de façon à réaliser un léger serrage avant soudage.

Un collage est également possible, l'intérieur de la jupe en matière plastique 118 étant oxydé superficiellement au préalable et l'extérieur du boîtier 3 étant de préférence verni (voir essais de collage dans l'Exemple 1).

### Exemple 9

Le boîtier 3 de la figure 9 comme le boîtier 3 de l'Exemple 8 est en PE.HD d'épaisseur 0,6mm dans sa partie cylindrique. Ce boîtier moulé présente à son extrémité supérieure 116 une tubulure 111 de section axiale rectangulaire qui vient s'emboîter avec serrage entre la jupe intérieure 115 et la jupe extérieure 48 du dôme 122, la tubulure 111 s'appliquant par son extrémité horizontale contre le fond de la rainure 114. La fixation est faite de préférence en soudage par rotation, elle peut aussi être réalisée par collage. La surface annulaire horizontale 119 et l'extrémité 117 de la jupe extérieure 19 du dôme 122 peuvent également intervenir dans cette fixation. Dans le cas du soudage par rotation, la friction est favorisée par cette disposition, entraînant une bonne reproductibilité des résultats de l'étanchéité obtenue.

### Exemple 10

La figure 10 représente un boîtier métallique 33 sans fond monobloc, consistant donc en une portion de tube dont l'extrémité supérieure est rétreinte, munie à son extrémité inférieure d'un pied rapporté 31, la paroi latérale 32 de ce boîtier étant emboîtée avec forcement autour de la paroi tubulaire extérieure 34 d'un pied rapporté en PE.
Cette paroi extérieure 34 est reliée par son sommet 35 à une paroi intérieure 36 avec qui elle forme un pli annulaire 42 ouvert à sa base et souple, c'est-à-dire d'écartement modifiable pour toute portion de sa périphérie, la paroi intérieure 36 entourant un fond central 37 qui la prolonge de façon étanche et la paroi extérieure 34 étant entourée d'une bordure 38 facile à déformer transversalement et élastiquement en raison de sa faible largeur et de son épaisseur limitée.
Ce pied rapporté 31 utilisable pour d'autres types de récipients, joue le rôle de compensateur de diamètres et procure une bonne étanchéité pour des ovalisations correspondant à des différences de diamètres n'excédant pas le double de la largeur intérieure moyenne de son pli annulaire 42. Il tend à remettre au rond la paroi 32 du boîtier 33 lorsque cette paroi est semi-rigide. Le bord 38 est muni ici d'un rebord extérieur 39 qui permet de protéger l'extrémité inférieure de la paroi latérale 32 du boîtier 33. Ce rebord 39 porte un relief annulaire intérieur 41 qui retient l'extrémité légèrement évasée de la paroi 32. Et cette paroi 32 serre sur une certaine hauteur la paroi extérieure 34 du pied 31. La disposition ainsi obtenue se prête facilement à un collage créant une fixation définitive, elle est particulièrement adaptée à des distributeurs munis d'une pompe sans retour d'air ou à faible reprise d'air, travaillant en dépression intérieure du distributeur.
Le pied rapporté 31 à pli annulaire déformable 42 a une épaisseur de 1mm et les dimensions suivantes :
- diamètres intérieur et extérieur de l'intérieur de son pli annulaire 42 : 47,5 et 50,5 mm;
- largeur du dessous de sa bordure 38 : 3mm;
- diamètre de la portion inférieure verticale de hauteur 7mm de la paroi extérieure 34 du pied = 52,5mm; diamètre d'extrémité de la portion supérieure chanfreinée (hauteur 3mm) = 50mm;
- hauteur extérieure du rebord 39 = 2mm.

Le boîtier 33 équipé du pied rapporté 31 a été utilisé dans un distributeur à pompe sans retour d'air, dans lequel l'entrée de la pompe était munie d'un tube plongeant, le volume de remplissage étant de 70% du volume intérieur. Le vidage par dépression n'impose pas une fixation par collage, celle-ci étant toutefois préférable pour la sécurité de la fixation et pour l'inviolabilité du récipient.

On peut également utiliser un pied rapporté tel que 31 muni d'un orifice de passage d'air, le pied étant mis en place après introduction d'un piston glissant dans le boîtier sans fond de nature quelconque, le moyen de distribution étant également une pompe sans retour d'air. Le remplissage du distributeur est alors typiquement fait par l'ouverture supérieure du dôme avant fixation de la pompe par sertissage sur ce dôme, mais il est également possible de le faire par le bas du boîtier avant insertion du piston glissant et de préférence fixation du pied rapporté laissant passer l'air.

### Exemple 11

La figure 11 donne un exemple des dispositions de distributeurs qui peuvent être obtenues avec un dôme en matière plastique. Le dôme 2 schématisé a une ouverture de sortie et une bague de fixation 7 des moyens de distributions d'axe 201 latéral, ici à environ 90° de l'axe 202 de symétrie de la gorge 210 de fixation du dôme 212 sur un boîtier. Le voile 8 de ce dôme est fortement dissymétrique.

### APPLICATIONS

L'invention s'applique dans les domaines cosmétologique, pharmaceutique, hygiénique et alimentaire, pour le stockage et la distribution de produits liquides ou crémeux.

## Revendications

1. Corps de distributeur (1;100) consistant en un boîtier (3;33) ayant un fond (4;40;31) et une paroi latérale (5;32) comportant une extrémité supérieure annulaire (12;47) et en une pièce annulaire (2;102;122) en matière plastique consistant en un voile annulaire (8) compris entre une portion supérieure annulaire (7) permettant la fixation étanche des moyens de distribution (16;16′) et une partie inférieure annulaire (9;48;48 et 115) fixée de façon étanche avec emboîtage axial à ladite extrémité supérieure (12;47) du boîtier (3;33), caractérisé en ce que ladite pièce annulaire est un dôme rigide (2;122) épanoui à sa base, ledit voile annulaire (8) ayant une épaisseur minimale comprise entre 1,2 et 4 mm, ladite portion supérieure annulaire (7) étant renflée extérieurement et permettant le sertissage desdits moyens de distribution (16;16′) autour de ladite portion supérieure (7), et ladite portion inférieure (9;48; 48 et 115) plus large que ladite portion supérieure (7) comportant soit une gorge annulaire ouverte (10) s'appuyant sur un bord roulé (12) de ladite extrémité supérieure (12) du boîtier (3;33), soit une jupe (48) ayant une surface intérieure (49) axiale annulaire emboîtée autour d'une portion annulaire rétreinte (47) formant ladite extrémité (47) du boîtier (3;33), l'emboîtage de la fixation étanche dudit dôme (2;122) sur ledit boîtier (3;33) étant ainsi direct et l'extrémité supérieure (12) du boîtier (3;33) pouvant être faiblement rétreinte par rapport à la portion de diamètre maximale du boîtier (3;33).

2. Corps de distributeur (1) selon la revendication 1,dont au moins la paroi latérale (5) du boîtier (3) est métallique, cette paroi latérale comportant à son extrémité supérieure un bord roulé (12) et la portion inférieure de fixation (9) dudit dôme annulaire (2) sur ladite paroi (5) comportant ladite gorge annulaire (10) fixée de façon étanche audit bord roulé (12).

3. Corps de distributeur (1) selon la revendication 2, dans lequel ledit dôme (2) est collé par sa dite gorge annulaire (10) audit bord roulé (12).

4. Corps de distributeur (1) selon la revendication 2, dans lequel ladite gorge annulaire (10) du dôme (2) est fixée audit bord roulé (12) par une pièce intermédiaire en matière plastique (18) soudée aux surfaces respectives de ladite gorge (10) et dudit bord roulé (12).

5. Corps de distributeur (1) selon la revendication 4, dont la paroi latérale (5) au moins est en aluminium ou alliage et dont le dôme annulaire (2) est en polyoléfine, ladite pièce intermédiaire (18) étant en matière plastique contenant de l'EAA et ladite polyoléfine.

6. Corps de distributeur (1) selon la revendication 2, dans lequel la jupe extérieure (19) bordant ladite gorge circulaire (10) dudit dôme (2) se continue par un prolongement en matière plastique pénétrant à l'intérieur du bord roulé (12) du boîtier (3) et solidarisant de façon étanche ledit dôme (2) et ledit bord roulé (1).

7. Corps de distributeur selon la revendication 2, comprenant une pièce annulaire (20) en matière plastique s'appuyant sur l'épaule (21) de la paroi latérale du boîtier (3), en-dessous dudit bord roulé (12) et emprisonnée par ledit bord roulé (12), ledit dôme (2) étant soudé autour de ladite pièce annulaire (20) par au moins une surface de jonction annulaire (24,25).

8. Corps de distributeur selon la revendication 1, dont au moins la paroi latérale (5) du boîtier (3) est en matière plastique ou en métal revêtu extérieurement de matière plastique, cette paroi latérale (5) comportnt à son extrémité supérieure ladite portion annulaire rétreinte droite (47) liée à la surface intérieure (49) d'une jupe d'extrémité inférieure (48) dudit dôme (122) par collage ou par soudage.

9. Corps de distributeur (1) selon l'une quelconque des revendications 1 à 8, dans lequel le dôme annulaire (2;122) est en une des matières du groupe formé par : les polyamides, les polycarbonates, les polyesters, le polyacétal, le polypropylène et le polyéthylène.

10. Corps de distributeur selon la revendication 9, dans lequel le voile annulaire (8) du dôme annulaire (2;122) a une épaisseur minimale comprise entre 1,5 et 3 mm et de préférence entre 1,7 et 2,5 mm.

11. Corps de distributeur selon l'une quelconque des revendications 1 à 8, dans lequel le voile annulaire (8) du dôme (2) est dissymétrique, l'ouverture (206) de son extrémité de fixation (7) aux moyens de distribution étant orientée latéralement.

12. Corps de distributeur (1;100;200) selon l'une quelconque des revendications 1 à 7, dans lequel le boîtier (3) à paroi latérale métallique a l'une des structures suivantes : boîtier (3) à fond métallique monobloc filé ou embouti ou embouti-étiré, ou boîtier à fond métallique serti.

13. Corps de distributeur (3) selon la revendication 12, dont la paroi latérale (5) en aluminium ou alliage ou en fer blanc a un diamètre extérieur et une épaisseur satisfaisant aux correspondances suivantes :
. ⌀ 33mm à moins de 47mm : épaisseur 0,15 à 0,20 mm
. ⌀ 47mm à moins de 55mm : épaisseur 0,20 à 0,25 mm
. ⌀ 55mm à 80 mm : épaisseur 0,25 à 0,35 mm

14. Corps de distributeur selon l'une quelconque des revendications 1 à 8, dont le boîtier (33) a un fond constitué par un pied rapporté (31) ayant une paroi tubulure extérieure déformable transversalement (34) de manière élastique, ladite paroi (34) formant l'extérieur d'un pli annulaire (42) ouvert à sa base, ce pli (42) ayant une paroi intérieure (36) qui se prolonge de façon étanche par un fond central (37) dudit pied (31), la paroi extérieure (34) étant prolongée extérieurement par un bord annualire de faible largeur (38), la paroi latérale dudit boîtier (33) étant une portion de tube (32) emboîtée avec forcement autour de ladite paroi tubulaire extérieure (34) du pied (31) et arrêtée et protégée par ledit bord annulaire (38).

15. Corps de distributeur selon la revendication 14, dont le boîtier (33) comporte un piston qui coulisse de façon étanche dans ledit boîtier (33) et dans lequel le fond central (37) du pied rapporté (31) comporte au moins un orifice traversant.

16. Corps de distributeur (200) selon l'une quelconque des revendications 1 à 7, dont le boîtier métallique ou en métal/plastique (3) comporte un fond monobloc (4) ainsi qu'un piston (45) coulissant de façon étanche à l'intérieur de ce boîtier (3) entre ledit fond (4) percé d'au moins un orifice traversant (130) et l'extrémité supérieure rétreinte (47) dudit boîtier.

17. Distributeur (14;140) comprenant un corps (1;100) selon la revendication 1, ainsi qu'une valve (16′) ou une pompe (16) de distribution d'un liquide ou d'une crème équipée d'une collerette de fixation (15), ladite valve (16′) ou pompe (16) étant fixée de façon étanche par cette collerette (15) à ladite portion annulaire supérieure (7) du dôme (2;122).

18. Distributeur selon la revendication 17, équipé d'une pompe et dans lequel le boîtier dudit corps n'a pas de fond ou a un fond rapporté qui laisse passer l'air, ce boîtier contenant un piston qui y glisse de façon étanche.

19. Distributeur (140) selon la revendication 17, équipé d'une pompe (16), le boîtier (3) dudit corps (100) étant métallique ou métalloplastique, a son fond (4) étant monobloc avec ledit boîtier (3) et laissant passer l'air et son extrémité supérieure étant une dite portion rétreinte (47) ledit boîtier (3) contenant un piston (45) qui glisse de façon étanche entre ledit fond (4) et ladite extrémité rétreinte (47), ladite portion annulaire inférieure du dôme (122) étant une jupe (19) qui est emboîtée et collée ou soudée autour de ladite extrémité rétreinte (47).

20. Distributeur selon l'une quelconque des revendications 17 à 19, équipé d'une pompe sans retour d'air (16) dont l'orifice d'aspiration est muni d'un tube plongeur (43).

21. Distributeur selon la revendication 20, dans son état de livraison après remplissage de liquide ou de crème, ce remplissage étant de 60 à 75% du volume intérieur pour obtenir des distributions sans incident.

22. Dôme annulaire (2;122) en matière plastique, utilisable pour la préparation du corps (1;100) de distributeur de l'une quelconque des revendication 1 à 16, ledit corps (1;100) comportant un boîtier (3) ayant une extrémité supérieure (12;47) et ledit dôme (2;102;122) pouvant être fixé de façon étanche à des moyens de distribution (16;16′) et au boîtier (3), caractérisé en ce que ledit dôme (2;102;212) est une pièce rigide épanouie à sa base, ce dôme consistant essentiellement en un voile annulaire (8) d'épaisseur minimale comprise entre 1,2 et 4 mm encadré par une portion annulaire d'extrémité supérieure renflée extérieurement (7) et par une portion annulaire d'extrémité inférieure plus large que ladite portion d'extrémité supérieure comportant soit une gorge annulaire (10) ouverte de profil en partie au moins semi-circulaire permettant un appui direct sur le bord roulé (12) d'un boîtier (3), soit une jupe (48) ayant une surface intérieure (49) axiale annulaire permettant d'emboîter par l'extérieur une portion annulaire rétreinte (47) de l'extrémité supérieure d'un boîtier (3;33).

23. Dôme annulaire (2;122) selon la revendication 22, ledit voile annulaire (8) ayant une épaisseur minimale comprise entre 1,5 et 3mm et étant en l'une des matières du groupe formé par : les polyamides, les polycarbonates, les polyesters, le polyacétal, le polypropylène et le polyéthylène.

24. Dôme annulaire (2) selon l'une quelconque des revendications 22 ou 23, sa surface envers (28) étant munie d'une rondelle annulaire barrière (27) comprenant au moins des couches de surface en polyoléfine compatible avec ladite polyoléfine du dôme (102) et une couche intermédiaire en aluminium ou en matière plastique barrière.

## Patentansprüche

1. Abgabekörper (1; 100), der aus einem Gehäuse (3; 33) mit einem Boden (4; 40; 31) und einer seitlichen Wand (5; 23) besteht, die ein oberes ringförmiges Endstück (12; 47) und ein ringförmiges Teil (2; 102; 122) aus einem Plastikmaterial enthält, das aus einer ringförmigen Abdeckung (8) besteht, die sich zwischen einem oberen ringförmigen Teilstück (7), das die dichte Fixierung der Abgabeeinrichtungen (16; 16′) erlaubt, und einem unteren ringförmigen Teilstück (9; 48; 48 und 115), das unter axialer Einschachtelung dicht am oberen Endstück (12; 47) des Gehäuses (3; 33) fixiert ist, befindet,
dadurch **gekennzeichnet**, daß
das ringförmige Teil eine starre, an ihrem Unterteil trompetenförmig ausgebuchtete Haube (2; 122) ist, wobei die ringförmige Abdeckung (8) eine minimale Dicke zwischen 1,2 und 4 mm besitzt, das obere ringförmige Teilstück (7) außen bauchig ist und die Halterung der Abgabeeinrichtungen (16; 16′) um das obere Teilstück (7) erlaubt und das untere Teilstück (9; 48; 48 und 115), das weiter ist als das obere Teilstück (7), entweder eine offene ringförmige Auskehlung (10), die gegen einen umgebogenen Rand (12) des oberen Endstücks (12) des Gehäuses (3; 33) angedrückt ist, oder eine Verkleidung (48) mit einer inneren axialen, ringförmigen Oberfläche (49) aufweist, die ein ringförmiges, eingeschnürtes Teilstück (47) umschalt, das das Endteil (47) des Gehäuses (3; 33) bildet, wobei die Einschalung zur dichten Fixierung der Haube (2; 122) auf dem Gehäuse (3; 33) auf diese Weise direkt wird und das obere Endteil (12) des Gehäuses (3; 33) in bezug auf das Teilstück des Gehäuses (3; 33) mit dem maximalen Durchmesser schwach eingeschnürt sein kann.

2. Abgabekörper (1) nach Anspruch 1, worin mindestens die seitliche Wand (5) des Gehäuses (3) metallisch ist und diese seitliche Wand an ihrem oberen Endstück einen umgebogenen Rand (12) und das untere Teilstück zur Fixierung (9) der ringförmigen Haube (2) auf der Wand (5) die ringförmige Auskehlung (10) aufweisen, die dicht am umgebogenen Rand (12) fixiert ist.

3. Abgabekörper (1) nach Anspruch 2, worin die Haube (2) mit ihrer ringförmigen Auskehlung (10) am umgebogenen Rand (12) angeklebt ist.

4. Abgabekörper (1) nach Anspruch 2, worin die ringförmige Auskehlung (10) der Haube (2) am umgebogenen Rand (12) mit einem Zwischenteil aus Plastikmaterial (18) fixiert ist, das an die betreffenden Oberflächen der Auskehlung (10) und des umgebogenen Randes (12) angeschweißt ist.

5. Abgabekörper (1) nach Anspruch 4, worin mindestens die seitliche Wand (5) aus Aluminium oder einer Legierung besteht und dessen ringförmige Haube (2) aus Polyolefin besteht, wobei das Zwischenteil (18) aus Plastikmaterial besteht, das EAA und das Polyolefin enthält.

6. Abgabekörper (1) nach Anspruch 2, worin die äußere Verkleidung (19), die die ringförmige Auskehlung (10) der Haube (2) umgibt, mit einer Verlängerung aus einem Plastikmaterial versehen ist, die ins Innere des umgebogenen Randes (12) des Gehäuses (3) hineinragt und die Haube (2) und den umgebogenen Rand (12) dicht miteinander verbindet.

7. Abgabekörper nach Anspruch 2, der ein ringförmiges Teil (20) aus Plastikmaterial enthält, das unterhalb des umgebogenen Randes (12) gegen die Schulter (21) der seitlichen Wand des Gehäuses (3) anliegt und vom umgebogenen Rand (12) begrenzt ist, wobei die Haube (2) um das ringförmige Teil (20) über mindestens eine ringförmige Verbindungsfläche (24, 25) angeschweißt ist.

8. Abgabekörper nach Anspruch 1, bei dem mindestens die seitliche Wand (5) des Gehäuses (3) aus Plastikmaterial oder aus von außen mit Plastikmaterial verkleidetem Metall besteht und die seitliche Wand (5) an ihrem oberen Endteil das ringförmige eingeschnürte rechte Teilstück (47) aufweist, das mit der unteren Oberfläche (49) einer Verkleidung eines unteren Endteils (48) der Haube (122) durch Kleben oder Verschweißen verbunden ist.

9. Abgabekörper (1) nach einem der Ansprüche 1 bis 8, worin die ringförmige Haube (2; 122) aus einem der folgenden Materialien besteht: Polyamide, Polycarbonate, Polyester, Polyacetal, Polypropylen und Polyethylen.

10. Abgabekörper nach Anspruch 9, worin die ringförmige Abdeckung (8) der ringförmigen Haube (2; 122) eine minimale Dicke zwischen 1,5 und 3 mm und vorzugsweise zwischen 1,7 und 2,5 mm aufweist.

11. Abgabekörper nach einem der Ansprüche 1 bis 8, worin die ringförmige Abdeckung (8) der Haube (2) nicht symmetrisch und die Öffnung (206) ihres Endteils zur Fixierung (7) an den Abgabeeinrichtungen seitlich ausgerichtet ist.

12. Abgabekörper (1; 100; 200) nach einem der Ansprüche 1 bis 7, worin das Gehäuse (3) mit einer metallischen seitlichen Wand eine der folgenden Strukturen besitzt: Gehäuse (3) mit einteiligem metallischen stranggepreßten oder tiefgezogenem oder tiefgezogenem-gerecktem Boden oder Gehäuse mit metallischem angefalztem Boden.

13. Abgabekörper nach Anspruch 12, worin die seitliche Wand (5) aus Aluminium oder Legierung oder Weißblech einen äußeren Durchmesser und eine Dicke mit den folgenden Verhältnissen besitzen:
⌀ 33 mm bis weniger als 47 mm: Dicke 0,15 bis 0,20 mm
⌀ 47 mm bis weniger als 55 mm: Dicke 0,20 bis 0,25 mm
⌀ 55 mm bis 80 mm: Dicke 0,25 bis 0,35 mm.

14. Abgabekörper nach einem der Ansprüche 1 bis 8, worin das Gehäuse (33) einen aus einem zusammengesetzten Fuß (31) bestehenden Boden besitzt, wobei der Fuß eine in der Querrichtung elastisch deformierbare äußere röhrenförmige Wand (34) aufweist, die Wand (34) das Aussenteil einer an der Basis offenen ringförmigen Ausfaltung (42) bildet, wobei die Ausfaltung (42) eine innere Wand (36) besitzt, die dicht über einen Zentralboden (37) des Fußes (31) verlängert ist und die äußere Wand (34) außen mit einem ringförmigen Rand geringer Breite (38) verlängert ist, die seitliche Wand des Gehäuses (33) ein röhrenförmiges Teilstück (32) ist, das die äußere röhrenförmige Wand (34) des Fußes (31) kraftschlüssig umschalt und von dem ringförmigen Rand (38) festgehalten und geschützt ist.

15. Abgabekörper nach Anspruch 14, worin das Gehäuse (33) einen Kolben aufweist, der dicht im Gehäuse (33) gleitet, und worin der zentrale Boden (37) des zusammengesetzten Fußes (31) mindestens eine durchgehende Öffnung besitzt.

16. Abgabekörper (200) nach einem der Ansprüche 1 bis 7, worin das Gehäuse (3) aus Metall oder Metall/Plastik einen einteiligen Boden (4) und einen Kolben (45) aufweist, der dicht im Inneren des Gehäuses (3) zwischen dem Boden (4), der mit mindestens einer durchgehenden Öffnung (130) durchbrochen ist, und dem oberen eingeschnürten Endteil (47) des Gehäuses gleitet.

17. Abgabevorrichtung (14; 140), die einen Körper (1; 100) nach Anspruch 1 und ein Ventil (16′) oder eine Pumpe (16) zur Abgabe einer Flüssigkeit oder einer Creme aufweist, wobei dieses bzw. diese mit einem Kragen zur Fixierung (15) ausgestattet ist, und das Ventil (16′) oder die Pumpe (16) mit dem oberen ringförmigen Teilstück (7) des Gehäuses (2; 122) über diesen Kragen (15) dicht fixiert ist.

18. Abgabevorrichtung nach Anspruch 17, die mit einer Pumpe ausgestattet ist und worin das Gehäuse des Körpers keinen Boden oder einen zusammengesetzten luftdurchlässigen Boden aufweist und einen Kolben besitzt, der in diesem dicht gleitet.

19. Abgabevorrichtung (140) nach Anspruch 17, die mit einer Pumpe (16) augestattet ist und worin das Gehäuse (3) des Dosenkörpers (100) aus Metall oder Metall/Plastik besteht, der Boden (4) mit dem Gehäuse (3) einteilig und luftdurchlässig ist und sein oberes Endteil ein eingeschnürtes Teilstück (47) ist, das Gehäuse (3) einen Kolben (45) enthält, der dicht zwischen dem Boden (4) und dem eingeschnürten Endteil (47) gleitet und das untere ringförmige Teilstück der Abdeckhaube (122) eine Verkleidung (19) ist, die das eingeschnürte Endstück (47) umschalt und mit diesem verklebt oder verschweißt ist.

20. Abgabevorrichtung nach einem der Ansprüche 17 bis 19, die mit einer Pumpe ohne Luftrückführung (16) ausgestattet ist, deren Saugöffnung mit einem Eintauchrohr (43) bestückt ist.

21. Abgabevorrichtung nach Anspruch 20, wobei zur Abgabe nach der Befüllung mit Flüssigkeit oder Creme der Befüllungsgrad 60 bis 75 % des Innenvolumens beträgt, um die Abgabevorgänge ohne Störung durchführen zu können.

22. Ringförmige Haube (2; 122) aus Plastikmaterial verwendbar zur Herstellung des Abgabekörpers (1; 100) nach einem der Ansprüche 1 bis 16, wobei der Körper (1; 100) ein Gehäuse (3) mit einem oberen Endteil (12; 47) aufweist und die Haube (2; 102; 122) dicht an den Abgabeeinrichtungen (16, 16′) und am Gehäuse (3) fixiert werden kann,
dadurch gekennzeichnet, daß
die Haube (2; 102; 212) ein starres, an seiner Basis aufgeweitetes Teil ist, wobei die Haube im wesentlichen aus einer ringförmigen Abdeckung (8) mit einer minimalen Dicke zwischen 1,2 und 4 mm besteht, die von einem ringförmigen Teilstück eines oberen, außen ausgebauchten Endteils (7) und von einem ringförmigen Teilstück eines unteren Endteils umgeben ist, das weiter ist als das Teilstück des oberen Endteils, und entweder eine offene ringförmige Auskehlung (10) mit einem mindestens teilweise kreisförmigen Profil, die ein direktes Andrücken an den umgebogenen Rand (12) eines Gehäuses (3) erlaubt oder eine Verkleidung (48) mit einer inneren axialen, ringförmigen Oberfläche (49) aufweist, die das Verschalen von außen eines ringförmigen eingeschnürten Teilstücks (47) des oberen Endteils eines Gehäuses (3; 33) erlaubt.

23. Ringförmige Haube (2; 122) nach Anspruch 22, wobei die ringförmige Abdeckung (8) eine minimale Dicke zwischen 1,5 und 3 mm besitzt und aus einem der folgenden Materialien besteht: Polyamide , Polycarbonate , Polyester, Polyacetal, Polypropylen und Polyethylen.

24. Ringförmige Haube (2) nach einem der Ansprüche 22 oder 23, deren rückseitige Oberfläche (28) mit einer ringförmigen Sperrscheibe (27) bestückt ist, die mindestens Oberflächenlagen aus mit dem Polyolefin der Haube (102) verträglichem Polyolefin und eine Zwischenschicht aus Aluminium oder aus Plastiksperrmaterial aufweist.

## Claims

1. A dispenser body (1; 100) consisting of a casing (3; 33) comprising a bottom (4; 40; 31) and a lateral wall (5; 32) having an annular upper end (12; 47) and an annular portion (2; 102; 122) of plastics material consisting of an annular veil (8) comprised between an annular upper portion (7) for sealing-tight fixing of the dispensing means (16;16′) and an annular bottom portion (9; 48; 48 and 115) fixed in sealing-tight manner by being pressed axially onto the said upper end (12; 47) of the casing (3; 33), characterised in that the said annular member is a rigid dome (2; 122) which is flared out at its base, the said annular veil (8) having a minimal thickness of between 1.2 and 4 mm, the said annular upper portion (7) being outwardly flared and allowing the said dispensing means (16; 16′) to be fitted around the said upper portion (7) by crimping, and the said bottom portion (9; 48; 48 and 115) being wider than the said upper portion (7) and comprising either an open annular groove (10) bearing on a rolled edge (12) on the said upper end (12) of the casing (3; 33), or a skirt (48) having an annular axial inner surface (49) fitted around a necked annular portion (47) forming the said end (47) of the casing (3; 33), the dome (2; 122) being thus fitted directly in sealing-tight fashion on the said casing (3; 33), the top end (12) of the casing (3; 33) being possibly narrowed slightly in relation to the part of the casing (3; 33) which is of maximum diameter.

2. A dispenser body (1) according to claim 1,of which at least the lateral wall (5) of the casing (3) is metallic, the said lateral wall comprising at its top end a rolled edge (12) and the member (9) for mounting the said annular dome (2) on the said wall (5) comprising an annular groove (10) mounted in sealing-tight manner on the said rolled edge (12).

3. A dispenser body (1) according to claim 2, in which the said dome (2) has its said annular groove (10) glued onto the rolled edge (12).

4. A dispenser body (1) according to claim 2 in which the said annular groove (10) on the dome (2) is fixed to the said rolled edge (12) by an intermediate plastics member (18) welded to the respective surfaces of the said groove (10) and of the said rolled edge (12).

5. A dispenser body (1) according to claim 4, of which the lateral wall (5) at least is of aluminium or alloy and of which the annular dome (2) is of polyolefine, the said intermediate piece (18) being of plastics material containing EAA and the said polyolefine.

6. A dispenser body (1) according to claim 2 in which the outer skirt (19) edging the said circular groove (10) of the said dome (2) continues through a plastics extension member which extends into the interior of the rolled edge (12) of the casing (3), rendering the said dome (2) and the said rolled edge (1) rigid with each other in sealing-tight manner.

7. A dispenser body according to claim 2, comprising an annular member (20) of plastics material and bearing on the shoulder (21) of the lateral wall of the casing (3) below the rolled edge (12) and maintained captive by the said rolled edge (12), the said dome (2) being welded around the said annular member (20) by at least one annular connecting surface (24, 25).

8. A dispenser body according to claim 1, of which at least the lateral wall (5) of the casing (3) is of plastics material or of metal externally coated with plastics material, the said lateral wall (5) comprising at its top end a straight restricted annular portion (47) bonded to the interior surface (49) of a skirt (48) at the bottom end of the said dome (122) by gluing or welding.

9. A dispenser body (1) according to any one of claims 1 to 8, in which the annular dome (2; 122) is of one of the materials in the group comprising: the polyamides, the polycarbonates, the polyesters, polyacetal, polypropylene and polyethylene.

10. A dispenser body according to claim 9, in which the annular veil (8) of the annular dome (2; 122) has a minimum thickness of between 1.5 and 3 mm and preferably between 1.7 and 2.5 mm.

11. A dispenser body according to any one of claims 1 to 8, in which the annular disc (8) of the dome (2) is asymmetrical, the aperture (206) at its end (7) which is mounted on the dispensing means being laterally orientated.

12. A dispenser body (1; 100; 200) according to any one of claims 1 to 7, in which the casing (3) which has a metallic lateral wall has one of the following structures: casing (3) having a monobloc metal bottom which is extruded or drawn or pressed-drawn, or a casing with a crimped-on metal bottom.

13. A dispenser body (3 - sic!) according to claim 12, of which the lateral wall (5) of aluminium or alloy or tin has an outside diameter and a thickness according to the following relationships:
. diam. 33 mm up to 47 mm : thickness 0.15 to 0.20 mm
. diam. 47 mm up to 55 mm : thickness 0.20 to 0.25 mm
. diam. 55 mm to 80 mm : thickness 0.25 to 0.35 mm.

14. A dispenser body according to any one of claims 1 to 8, of which the casing (33) has a bottom consisting of a connected base (31) having a transversely deformable tubular outer wall (34), the outer wall (34) constituting the outside of an annular fold (42) which is open at the bottom, the said fold (42) having an inner wall (36) which is extended in sealing-tight manner by a central bottom (37) of the said base (31), the outer wall (34) being extended externally by an annular edge (38) of minimal width, the lateral wall of the said casing (33) being a portion of tube (32) which is force-fitted around the said outer tubular wall (34) of the base (31) and being stopped and protected by the said annular edge (38).

15. A dispenser body according to claim 14, of which the casing (33) comprises a piston which slides in sealing-tight manner in the said casing (33) and in which the central bottom (37) of the connected base (31) comprises at least one orifice which passes through it.

16. A dispenser body (200) according to any one of claims 1 to 7, of which the metal or metal/plastics casing (3) comprises a monobloc bottom (4) and also a piston (45) sliding in sealing-tight manner within the casing (3) between the said bottom (4) in which there is at least one through bore (130) and the top necked end (47) of the said casing.

17. A dispenser (14′; 140) comprising a body (1; 100) according to claim 1 and a valve (16′) or a pump (16) for dispensing a liquid or a cream, equipped with a fixing collar (15), the said valve (16′) or pump (16) being fixed in sealing-tight manner by this collar (15) to the said upper annular portion (7) of the dome (2: 122).

18. A dispenser according to claim 17 equipped with a pump and in which the casing of the said body has no bottom or has a connected bottom which allows air to pass through it, the said casing containing a piston which slides therein in sealing-tight manner.

19. A dispenser (140) according to claim 17 equipped with a pump (16), the casing (3) of the said body (100) being of metal or a metalloplastic material, its bottom (4) being in one piece with the said casing (3) and allowing air to pass through it, its upper end being a said necked portion (47), the said casing (3) containing a piston (45) which slides in sealing-tight manner between the said bottom (4) and the said necked end (47), the said bottom annular portion of the dome (122) being a skirt (19) which is fitted and glued or welded around the said necked end (47).

20. A dispenser according to any one of claims 17 or 19, equipped with a pump (16) with no air-return facility and of which the intake aperture is fitted with a plunger tube (43).

21. A dispenser according to claim 20 in its state of delivery after being filled with liquid or cream, this filling occupying 60 to 75% of the interior volume in order to obtain trouble-free dispensing.

22. An annular dome (2; 122) of plastics material which can be used for producing the dispenser body (1; 100) according to any one of claims 1 to 16, the said body (1; 100) comprising a casing (3) having an upper end (12; 47) while the said dome (2; 102; 122) is capable of being fixed in sealing-tight manner to dispensing means (16; 16′) and to the casing (3), characterised in that the said dome (2; 102; 212) is a rigid member which is flared out at its base, the dome consisting essentially of an annular veil (8) of minimum thickness comprised between 1.2 and 4 mm framed by an outwardly flared upper annular end portion (7) and by a bottom annular end portion which is wider than the said upper end portion and comprising either an annular groove (10) which is open and of at least partly semi-circular profile by which it can be mounted directly on the rolled edge (12) of a casing (3), or a skirt (48) having an annular axial inner surface (49) allowing it to be fitted over the outside of a necked annular portion (47) at the top end of a casing (3; 33).

23. An annular dome (2; 122) according to claim 22, the said annular veil (8) having a minimum thickness comprised between 1.5 and 3 mm and being of one of the materials in the group consisting of: the polyamides, polycarbonates, polyesters, polyacetal, polypropylene and polyethylene.

24. An annular dome (2) according to either of claims 22 or 23, its reverse surface (28) being provided with an annular barrier washer (27) comprising at least surface layers of polyolefine compatible with the said polyolefine of the dome (102) and an intermediate layer of aluminium or barrier plastics material.
